# EUROPÄISCHE PATENTSCHRIFT

(11) **EP 1 057 369 B1**
(45) Veröffentlichungstag und Bekanntmachung des Hinweises auf die Patenterteilung: **24.04.2002**
(21) Anmeldenummer: 99906198.9
(22) Anmeldetag: 23.01.1999
(51) Int. Cl.: H05B 6/42, H05B 6/40

(54) **INDUKTIVE ERWÄRMUNG VON METALLEN**
INDUCTION HEATING OF METALS
CHAUFFAGE DE METAUX PAR INDUCTION

(30) Priorität: 20.02.1998 DE 19807099
(43) Veröffentlichungstag der Anmeldung: 06.12.2000
(73) Patentinhaber: G.H. Elin Deutschland Induktionserwärmung GmbH, 69434 Hirschhorn (DE)
(72) Erfinder: BISSDORF, Richard, J., D-69434 Hirschhorn (DE); HARNISCH, Werner, K., D-69429 Unterdielbach (DE)
(74) Vertreter: Zellentin, Wiger, Dipl.-Ing.
(86) Internationale Anmeldenummer: EP9900442
(87) Internationale Veröffentlichungsnummer: WO9943187

(56) Entgegenhaltungen:
- EP-A- 0 804 050
- WO-A-95/25417
- DE-A- 2 402 851
- DE-C- 523 823
- FR-A- 1 390 138
- SOVIET PATENTS ABSTRACTS Week 9237 Derwent Publications Ltd., London, GB; AN 92-306470 XP002104290 & SU 1 684 940 A (TRACTOR AGRIC EQUIP PRODN ASSOC), 15. Oktober 1991

## Beschreibung

Die vorliegende Erfindung betrifft das Gebiet der induktiven Erwärmung von Werkstücken, insbesondere ein Formgebungs- und Spannsystem für einen flexiblen Induktor.

Die induktive Erwärmung von insbesondere Metallen kennt viele Anwendungen wie z.B. das Verkleben von Karosserieteilen, das Härten und Anlassen von Werkstücken. Herkömmliche Induktoren bestehen aus wassergekühlten starren Kupferrohren, die nahe dem Werkstück in Halterungen fixiert werden. Da die Erwärmung des Werkstücks exponentiell von der Entfernung zwischen Induktor und Werkstückoberfläche abhängt, muß für jede Werkstückform ein eigener Induktor erstellt werden, an welchem Korrekturen nicht oder nur schwer möglich sind.

Eine flexible Induktorvorrichtung ist aus RWE Energie "Induktive Erwärmung" (1991) bekannt. Dabei wurde zur Fixierung des Abstands von einem Turbinenläufer dieser zunächst mit einer Isolierschicht versehen und um diesen ein in einem Schlauch lose verlegtes flexibles Kabel gewunden und dieses bei der Erwärmung des Läufers durch den sich in diesem ausbildenden Wirbelstrom mit Wasser gekühlt, um den Induktor gegen die trotz der Isolierung vorhandenen Wärmeleitung zu schützen. Der Abstand des flexiblen Kabels ist hierbei durch die auf dem Turbinenläufer aufgebrachte Isolierwicklung, die Schlauchwandstärke, die hier im Zentimeterbereich liegt und die unregelmäßige Lage des Stromleiters im Schlauch festgelegt. Mit dem bekannten System, bei dem das Erwärmungsgut die Induktorform ausbildet, ist der Abstand zwischen Stromleiter und Werkstückoberfläche nur im Zentimeterbereich einstellbar und damit der thermische Wirkungsgrad induktiver Erwärmung relativ gering.

Ein weiterer wesentlicher Nachteil besteht darin, daß das zu erwärmende Werkstück durch die geometrische Kopplung mit dem Induktorsystem nur im Stillstand erwärmt werden kann. Dieser Umstand führt immer zu umfassenden Spulensystemen, deren Impedanzanpassung sich sehr umständlich gestaltet

Außerdem variiert der Abstand des Stromleiters im Schlauch zur Werkstückoberfläche bis zu mehr als ± 1 cm über die Umfangslänge. Die Wasserkühlung erfolgt ausschließlich an der Oberfläche des Stromleiters und der verbleibende Wasserkanal läßt in seinem Querschnitt nur geringe Durchflußmengen zu, so daß nur geringe Stromdichten im Frequenzbereich bis maximal 4 kHz anwendbar sind.

Aus dem DE-GM 17 33 800 ist ein gekühlter Stromleiter für die induktive Erwärmung von Werkstücken bekannt, der in Anlage an die Wandung eines Schlauches fixierbar ist, ebenso offenbart die GB 2 122 057 einen (nicht flexiblen) Induktor, dessen einzelne Segmente über Halter ortsveränderlich sind.

Als weiterer Stand der Technik seien die EP 0 789 438 A2, die DE 195 04 742 A1 und die EP 0 774 816 A2 genannt. Nachteilig ist in jedem Falle, daß definierte Abstände zwischen Induktor und -Werkstück und damit ein zielgenauer Leistungseintrag nicht möglich sind.

Die SU-A 1 684 940 letztlich zeigt einen flexiblen wassergekühlten Stromleiter, läßt aber offen, wie der Leiter von seiner Wandung frei gehalten wird.

Die vorliegende Erfindung hat sich daher die Aufgabe gestellt, einen flexiblen Induktor zu schaffen, bei welchem gleichwohl die Abstände zur Werkstückoberfläche genau eingehalten, diese jedoch auf sehr einfache Weise variiert werden können, um hiermit auch entweder Konturen nachzubilden oder im Werkstück Temperaturprofile herstellen und auch während der Erwärmung verändern zu können sowie günstigere Kühlbedingungen für den Stromleiter zu schaffen, um bei Stromdichten bis 180 A/mm² und Frequenzen bis 200 kHz mit ein und demselben Leitersystem arbeiten zu können.

Die Lösung dieser Aufgabe gelingt mit einem flüssigkeits- oder gasgekühlten Stromleiter für die induktive Erwärmung von Werkstücken bestehend aus einem flexiblen Leiter sowie einem, diesen mit Abstand umgebenden, elektrisch isolierenden Schlauch erfindungsgemäß dadurch, daß der Leiter im Schlauch frei von dessen Wandung achsparallel fixiert und über voneinander getrennte Halterungen zum Werkstück variierbar festlegbar ist.

Dadurch, daß der Leiter innerhalb des Schlauches lagefixiert ist, ergeben sich wesentliche Vorteile. Zum einen werden konstante Volumenverhältnisse für den Strom des flüssigen Kühlmediums geschaffen, d.h. der Wärmetransport ist über die Länge des Induktors konstant. Zum anderen läßt sich der Schlauch biegen, es können somit Konturen sehr leicht nachgebildet werden, wobei die Halterungen diesen zum Werkstück und in gewünschtem Abstand festlegen, so daß Temperaturvorgaben sehr genau eingehalten und auch leicht verändert werden können.

Der flexible Leiter ist vorzugsweise eine Kupferlitze, die Lagefixierung im Schlauch kann z.B. über durchbrochene, auf den Leiter geschobene Ringe oder durch in den Schlauch gesteckte und verschweißte oder verklebte Stifte bewerkstelligt werden. In besonders bevorzugter Weise besitzt der Schlauch eine innere Profilierung, welche die Leitung koaxial oder auch seitlich parallel versetzt festhält.

Der Schlauch selbst kann einen runden, aber auch bedarfsweise auch einen eckigen, z.B. quadratischen Querschnitt aufweisen.

Der Schlauch selbst ist vorzugsweise gewebeverstärkt, um die Wandstärke (≤ 3 mm) auch bei höheren Kühlmitteldrücken niedrig zu halten, was sich positiv auf den Abtransport der vom Werkstück rückgestrahlten Wärme auswirkt. Gleichzeitig wird natürlich auch durch die effektivere Kühlung der Wirkungsgrad erhöht.

Die Erfindung schlägt weiterhin vor, als Leiter eine schlauchartige Hohllitze zu verwenden, wobei hierdurch die Möglichkeit gegeben ist, auch das Innere des Leiters mit Kühlmittel zu beaufschlagen, so daß Wärme aus dem Kanal zwischen Mantelschiauch und Litze auch an das innere Kühlmedium abgeleitet werden kann, um hierdurch weiterhin den elektrischen Wirkungsgrad zu erhöhen.

Die Hohllitze weist dazu vorteilhaft in ihrem Inneren das Schlauchprofil stützende Einbauten auf, die natürlich ebenfalls flexibel sein müssen, bzw. aus separaten, voneinander unabhängigen Teilen bestehen.

Weiterhin wird vorgeschlagen, den Induktor mit Hilfe des Kühlmediums (Wasser, Gas) auszusteifen. wozu im Schlauchinneren ein Druck von etwa 3 - 10 bar aufrechterhalten wird, wobei das Kühlmittel mit einer Geschwindigkeit von beispielsweise etwa 2 - 10 m/sec strömt.

Die Festlegung des Abstandes des Induktor zum Werkstück erfolgt erfindungsgemäß über den Schlauch umfassende und zum Werkstück hin offene Klammern, in die der Schlauch an beliebiger Stelle eingefügt werden kann. Die Abstände zwischen den Klammern sind dabei grundsätzlich frei wählbar. Die Klammern sind mit Halterungen verbunden, die lage- und längenveränderlich ausgebildet sind, um gewünschte Konturen des Werkstücks, bzw. des gewünschten zu erzeugenden Wärmeprofils gestalten zu können.

Dadurch, daß der Induktor flexibel ist, kann natürlich die eingestellte Position des Induktors auch während der Erwärmung selbst leicht verändert werden. Dies eröffnet die Möglichkeit, die Lage der Klammern über eine Temperaturmessung zu steuern, um diese z.B. nach Erreichen eines Sollwertes zurückzuziehen, beispielsweise um diese dadurch nach schneller Aufheizung konstant zu halten.

Dies kann auch zu einer automatischen Regelung verwendet werden, wobei den Klammern jeweils Temperaturfühler zugeordnet werden, deren Meßwert dazu dient, die Einstellung des Induktorabstandes mit Hilfe von Spindeltrieben zu regeln.

Eine besonders elegante Fixierung des stromführenden Leiters gelingt mit einer an dem Innenmantel des Schlauches anliegenden, vorzugsweise aus einem Kunststoffaden bestehenden Wendel, wobei das Kühlmedium spiralig um den Leiter geführt wird. Die Wendel kann dabei um die Litze gewicklet sein, sie kann aber auch als Innenprofil des Schlauches gefertigt oder vor der Montage des Leiters als separates Teil in den Schlauch geschoben sein.

Letztlich wird ein neuartiger Kühlmittel-Stromanschluß für eine Hohllitze aufweisende Induktoren vorgeschlagen. Dieser besteht aus einem metallischen Nippel mit einem Anschlußstutzen, der eine Längsbohrung für die Kühlmittelzuleitung aufweist und an seinem Kopf eine Überwurfmutter als Verschraubung trägt. Der Stutzen besitzt an seinem freien Ende eine Ringnut, in welche die Hohllitze eingefügt und z.B. durch Verlöten oder Quetschen in dieser fixiert ist. Der Stromanschluß geschieht hierbei über die freien Metallteile des Nippels, der in seinem Inneren kühlmitteldurchflossen und somit ebenfalls vor übermäßiger Erwärmung geschützt ist.

Anhand der beiliegenden Figuren wird die vorliegende Erfindung erläutert.

Dabei zeigen
- **Figur 1**: einen Querschnitt durch einen Induktor mit zentraler Anordnung des Leiters;
- **Figur 2**: einen solchen mit seitlich versetztem Leiter;
- **Figur 3**: einen Induktor mit Hohlleiter und
- **Figur 4**: ein Anwendungsbeispiel;
- **Figur 5**: ein weiteres Anwendungsbeispiel und
- **Figur 6**: den Anschluß eines Hohlleiters an das Kühlmedium.

**Figur 1** zeigt einen Schlauch 2 aus insbesondere gewebeverstärktem Kunststoff, in dessen Innerem koaxial der flexible Leiter 1 verlegt ist. Dieser besteht vorliegend aus einer Litze, deren Durchmesser an den Verwendungszweck angepaßt ist. Die Wandstärke des Schlauches beträgt dabei etwa 1 bis 2 mm.

Der Schlauch ist in seinem Inneren mit Profilierungen 3 versehen, welche den Leiter 1 in Bezug auf die Wandung räumlich festlegen, so daß ein Versetzen des Schlauches 2 zu oder von einem Werkstück den Leiter in exakt dem selben Maße bewegt und somit präzise Einstellungen ermöglicht werden. Dabei ist darauf hinzuweisen, daß die Erwärmung sich exponentiell (quadratisch) zum Abstand des Leiters 1 vom Werkstück verhält, so daß relativ kleine Abstandsfehler eine relativ starke Auswirkung haben. Der Abstand der Schlauchwandung vom Werkstück beträgt typischerweise etwa 2 mm.

Im Inneren des Schlauches 2 befinden sich Kanäle 8, die von Kühlwasser durchflossen sind, wobei die Kanäle 8 auch miteinander kommunizieren können. Durch die Kühlung ist es möglich, bei dem vorerwähnten geringen Werkstückabstand ohne zusätzliche Isolierung Temperaturen von bis zu über 800 °C zu erzeugen, ohne das Schlauchmaterial zu zerstören. Dabei wird im Schlauch eine Strömungsgeschwindigkeit von etwa 15 m/sec aufrechterhalten. Da der Leiter 1 wasserumströmt ist, kann diese Art der Werkstückerwärmung somit auch bei explosionsgefährdeten Anwendungen eingesetzt werden.

Der Wasserdruck kann 3 bis 10 bar betragen, ein hoher Wasserdruck hat dabei den erwünschten Effekt, den Schlauch erheblich auszusteifen, so daß er unter Druck die Charakteristik herkömmlicher wasserdurchflossener Kupferleitungen erhält und somit sehr genau auch bei größerem Abstand der Halterungen (Figur 3, 4) positioniert werden kann.

**Figur 2** zeigt eine Variante, bei welcher einmal der Leiter 1 (zum Werkstück hin) versetzt ist. Zum anderen befindet sich der Leiter 1 in einem Rohr 9 das Distanzstücke 10 aufweist. Diese können Bohrungen 11 besitzen, über welche die Kanäle 8 zur Verbesserung des Wärmetransports miteinander verbunden sind. Die Schläuche 2 können natürlich außer rund auch in beliebigen anderen Formen, wie z.B. mit quadratischen Querschnitt gestaltet sein, was jedoch eher bei niedrigen Wasserdrücken in Frage kommt.

**Figur 3** zeigt eine besonders bevorzugte Variante der vorliegenden Erfindung, bei welcher der Leiter 1 eine schlauchartige Hohllitze ist. Vorliegend ist diese durch die Profilierungen 3 zentriert und in ihrem Inneren durch ein Kreuzprofil 12 stabilisiert, das ebenfalls Kanäle 8' für die Kühlwasserführung bildet. Da Kupfer(litze) ein guter Wärmeleiter ist und die Maschen der Litze ebenfalls geflutet werden, ist hierbei die Kühlung des Schlauches besonders gut und somit eine sehr hohe Werkstücktemperatur möglich.

Weiterhin zeigt diese Figur die Befestigungsmöglichkeit des Schlauches an beliebigen Stützkonstruktionen. Der Schlauch 2 liegt hierbei in einer Klammer 4, die den Schlauch 2 in einem Winkel größer als 180° umschließt und diesen somit einklemmt. Da bei Montage des Induktors kein Wasserdruck in der Leitung ansteht, ist das Einklemmen des Schlauches in die Klammern 4 sehr einfach, nach Anlegen von Wasserdruck kann der Schlauch 2 nur schwer oder nicht ohne große Krafteinwirkung gelöst werden. Die Klammer weist zum Werkstück hin gerichtet einen Öffnung 6 auf, die so bemessen ist, daß die Haltbarkeit der Klammer 4 nicht durch zu hohe Temperatur beeinträchtigt wird, wobei diese natürlich auch über den Schlauch 2 gekühlt wird.

**Figur 4** zeigt einen typischen Anwendungsfall an einem gekrümmten Werkstück, wie beispielsweise bei KFZ-Anbauteilen, wie z.B. Türen oder Klappen, wo Außenund Innenblech umlaufend oder segmentweise für das Verkleben zu erwärmen sind. Mit dem flexiblen Induktorschlauch 2 läßt sich die gekrümmte Kontur gut nachbilden, wobei der Schlauch 2 in den Klammern 4 liegt, die selbst wieder über Halterungen 7 mit Trageplatten 13 verbunden sind. Die Halterungen 7 weisen Längsverstellungen 14 auf, die Platten 13 können in der Höhe eingerichtet werden. Über Temperatursensoren kann die Temperatur des Werkstücks ermittelt und der Abstand zum Werkstück 5 danach geregelt werden, um die Temperatur exakt einstellen zu können.

**Figur 5** zeigt einen Anwendungsfall, bei welchem eine Walze 19 (oder eine Hohlwelle) unter Rotation erwärmt wird. Diese weist eine sehr unterschiedliche Massenverteilung und Geometrie über die Länge auf. Der flexible Induktorschlauch 2 wird derart mit Hilfe von Klammern 4 bzw. der Halterungen 7 und der Verstellungen 14 in Abstand gebracht bzw. diesbezüglich bei der Erwärmung korrigiert, daß die Abstände mit den gegenüberliegenden Massesegmenten korrelieren, so daß über die gesamte Bauteilbreite des Werkstücks ein gleicher Temperaturgradient erzielt wird.

**Figur 6** zeigt einen Anschlußnippel 18 für den Anschluß des Induktorschlauches 2 an das Kühlmittel (Flüssigkeit. Gas). Dieser besteht aus Metall (Kupfer) und weis t in seinem Inneren eine Längsbohrung 21 auf, über die das Kühlmedium zugeleitet wird. An seinem Kopf 22 trägt dieser eine Überwurfmutter 20. Über den Anschlußstutzen 23 ist der Schlauch 2 geschoben und mit einer Schlauchschelle 17 gesichert.

An seinem vorderen Ende weist der Anschlußstutzen 23 eine Ringnut 16 auf, in welche die Hohllitze 24 eingefügt und gequetscht oder verlötet ist.

In ihrem Inneren ist die Hohllitze 24 durch einen Stützkörper 25 z.B. ein Kreuzprofil (12, Fig. 3) stabilisiert und an der Peripherie von einer Wendel 15 bestehend aus einem Kunststoffaden umfaßt, der als Distanzstück zum Innenmantel des Schlauches 2 dient. Das Kühlmedium umströmt somit die Hohllitze 24 spiralförmig, so daß dieses ständig von der dem Werkstück zugewandten Warmseite zur gegenüberliegenden Kaltseite geführt wird. Es wird hierdurch ein im wesentlichen wirbelfreier Durchfluß des Kühlmediums bei maximalem Querschnitt (ohne Rückstrom) erzielt.

Die elektrische Kontaktierung ist über den Nippel 18 auf einer relativ kurzen Wegstrecke realisierbar und gewährleistet eine hohe Flexibilität des Strom/Wasseranschlusses.

### Bezugszeichenliste

- 1: Leiter
- 2: Schlauch
- 3: Profilierungen
- 4: Klammern
- 5: Werkstück
- 6: Öffnung
- 7: Halterung
- 8, 8': Kanäle
- 9: Rohr
- 10: Distanzstücke
- 11: Bohrungen
- 12: Kreuzprofil
- 13: Trageplatten
- 14: Längsverstellungen
- 15: Kunststoffaden
- 16: Ringnut
- 17: Schlauchschelle
- 18: Anschlußnippel
- 19: Walze oder Hohlwelle
- 20: Überwurfmutter
- 21: Längsbohrung
- 22: Kopf
- 23: Anschlußstutzen
- 24: Hohllitze
- 25: Stützkörper

## Patentansprüche

1. Flüssigkeits- oder gasgekühlter Stromleiter für die induktive Erwärmung von Werkstücken bestehend aus einem flexiblen Leiter (1) sowie einem diesen mit Abstand umgebenden elektrisch isolierenden Schlauch (2), **dadurch gekennzeichnet, daß** der Leiter (1) im Schlauch (2), frei von dessen Wandung, achsparallel fixiert ist und über Halterungen (7) ortsveränderlich zum Werkstück festlegbar ist.

2. Stromleiter nach Anspruch 1, **dadurch gekennzeichnet, daß** der Schlauch (2) nach innen gerichtete Profilierungen (3) aufweist.

3. Stromleiter nach Anspruch 1 oder 2, **dadurch gekennzeichnet, daß** der Schlauch (2) ein gewebeverstärkter Kunststoffschlauch ist.

4. Stromleiter nach einem oder mehreren der Ansprüche 1 bis 3, **dadurch gekennzeichnet, daß** der Stromleiter (1) eine Hohllitze (3) ist.

5. Stromleiter nach Anspruch 4, **dadurch gekennzeichnet, daß** die Hohllitze (3) in ihrem Inneren eine flexible Stütze aufweist.

6. Stromleiter nach einem oder mehreren der Ansprüche 1 bis 5, **dadurch gekennzeichnet, daß** dieser mit Wasser unter einem Druck von 10-30 bar beaufschlagt wird.

7. Stromleiter nach einem oder mehreren der Ansprüche 1 bis 6, **dadurch gekennzeichnet, daß** dieser in Klammern (4) gehalten ist, die zum zu wärmenden Werkstück (5) hin eine Öffnung (6) aufweisen.

8. Stromleiter nach Anspruch 6 oder 7, **dadurch gekennzeichnet, daß** die Klammern (4) an längenveränderlichen Halterungen (7) befestigt sind.

9. Stromleiter nach Anspruch 8, **dadurch gekennzeichnet, daß** den Klammern (4) Temperaturfühler zugeordnet sind und daß der Abstand des Schlauches (2) bzw. der separaten Klammern (4) vom Werkstück in Abhängigkeit von der gemessenen Temperatur regelbar ist.

10. Stromleiter nach Anspruch 8, **dadurch gekennzeichnet, daß** die Halterungen (7) über Spindelantriebe verfahrbar sind.

11. Stromleiter nach einem oder mehreren der Ansprüche 1 bis 10, **dadurch gekennzeichnet, daß** der Leiter (1) von einer Wendel (15) umgeben ist, die diesen innerhalb des Schlauches (2) fixiert.

12. Stromleiter nach einem oder mehreren der Ansprüche 4 bis 11, **dadurch gekennzeichnet, daß** die Enden über einen Anschlußstutzen (23) eines metallischen Nippels (18) gezogen sind, der in seinem Inneren eine Längsbohrung aufweist, und der Stutzen (23) an seinem freien Ende mit der Hohllitze (24) verbunden ist.

13. Stromleiter nach Anspruch 12, **dadurch gekennzeichnet, daß** die Hohllitze (24) in einer Ringnut (16) des Anschlußstutzens (23) gehalten ist.

14. Stromleiter nach Anspruch 12 oder 13, **dadurch gekennzeichnet, daß** der Nippel (18) einen Kopf (22) aufweist, gegen den eine Überwurfmutter (20) anliegt.

## Claims

1. Liquid-cooled or gas-cooled electric conductor for the induction heating of workpieces, comprising a flexible conductor (1) and an electrically insulating tube (2) which surrounds said conductor at a distance, **characterized in that** the conductor (1) is fixed in the tube (2) so as to be axially parallel and away from the wall of said tube, and can be fixed in variable positions with respect to the workpiece via holders (7).

2. Electric conductor - according to claim 1, **characterized in that** the tube (2) has profiled sections (3) oriented inward.

3. Electric conductor according to claim 1 or 2, **characterized in that** the tube (2) is a fabric-reinforced plastic tube.

4. Electric conductor according to one or more of claims 1 to 3, **characterized in that** the electric conductor (1) is a hollow stranded conductor (3).

5. Electric conductor according to claim 4, **characterized in that** the hollow stranded conductor (3) has a flexible support in the interior.

6. Electric conductor according to one or more of claims 1 to 5, **characterized in that** it has water applied to it at a pressure of 10-30 bar.

7. Electric conductor according to one or more of claims 1 to 6, **characterized in that** it is held in clamps (4) which have an opening (6) toward the workpiece (5) to be heated.

8. Electric conductor according to claim 6 or 7, **characterized in that** the clamps (4) are fastened to variable-length holders (7).

9. Electric conductor according to claim 8, **characterized in that** the clamps (4) are assigned temperature sensors, and **in that** the distance between the tube (2) or the separate clamps (4) and the workpiece can be controlled on the basis of the measured temperature.

10. Electric conductor according to claim 6, **characterized in that** the holders (7) can be moved via spindle drives.

11. Electric conductor according to one or more of claims 1 to 10, **characterized in that** the conductor (1) is surrounded by a helix (15), which fixes said conductor inside the tube (2).

12. Electric conductor according to one or more of claims 4 to 11, **characterized in that** the ends are drawn over a connecting spigot (23) of a metal nipple (18) which, in its interior, has a longitudinal bore, and, at its free end, the spigot (23) is connected to the hollow stranded conductor (24).

13. Electric conductor according to claim 12, **characterized in that** the hollow stranded conductor (24) is held in an annular groove (16) in the connecting spigot (23).

14. Electric conductor according to claim 12 or 13, **characterized in that** the nipple (18) has a head (22) against which a union nut (20) bears.

## Revendications

1. Conducteur de courant refroidi par liquide ou par gaz, pour le chauffage par induction de pièces, constitué d'un conducteur flexible (1) ainsi que d'une gaine électriquement isolante (2) qui entoure ce dernier à distance, **caractérisé en ce que** le conducteur (1) est fixé parallèlement à l'axe dans la gaine (2) sans contact avec la paroi de celle-ci et peut être fixé à différents endroits par rapport à la pièce par l'intermédiaire de maintiens (7).

2. Conducteur de courant selon la revendication 1, **caractérisé en ce que** la gaine (2) présente des profilations (3) orientées vers l'intérieur.

3. Conducteur de courant selon la revendication 1 ou 2, **caractérisé en ce que** la gaine (2) est une gaine en matière synthétique renforcée par textile.

4. Conducteur de courant selon l'une ou plusieurs des revendications 1 à 3, **caractérisé en ce que** le conducteur de courant (1) est un cordon creux (3).

5. Conducteur de courant selon la revendication 4, **caractérisé en ce que** le cordon creux (3) présente à l'intérieur un appui flexible.

6. Conducteur de courant selon l'une ou plusieurs des revendications 1 à 5, **caractérisé en ce que** ce dernier est alimenté en eau sous une pression de 10 à 30 bars.

7. Conducteur de courant selon l'une ou plusieurs des revendications 1 à 6, **caractérisé en ce que** ce dernier est maintenu dans des pinces (4) qui présentent une ouverture (6) en direction de la pièce (5) à chauffer.

8. Conducteur de courant selon la revendication 6 ou 7, **caractérisé en ce que** les pinces (4) sont fixées sur des maintiens (7) de longueur variable.

9. Conducteur de courant selon la revendication 8, **caractérisé en ce que** des sondes de température sont associées aux pinces (4) et **en ce que** la distance entre la gaine (2) ou les pinces (4) séparées et la pièce peut être réglée en fonction de la température mesurée.

10. Conducteur de courant selon la revendication 8, **caractérisé en ce que** les maintiens (7) peuvent être déplacés par des entraînements à tige filetée.

11. Conducteur de courant selon l'une ou plusieurs des revendications 1 à 10, **caractérisé en ce que** le conducteur de courant (1) est entouré par une spirale (15) qui le fixe à l'intérieur de la gaine (2).

12. Conducteur de courant selon l'une ou plusieurs des revendications 4 à 11, **caractérisé en ce que** les extrémités sont pincées sur une tubulure de raccordement (23) d'un mamelon métallique (18) qui présente à l'intérieur un alésage longitudinal, et la tubulure (23) est reliée au cordon creux (24) à son extrémité libre.

13. Conducteur de courant selon la revendication 12, **caractérisé en ce que** le cordon creux (24) est maintenu dans une rainure annulaire (16) de la tubulure de raccordement (23).

14. Conducteur de courant selon la revendication 12 ou 13, **caractérisé en ce que** le mamelon (18) présente une tête (22) contre laquelle est appliqué un écrou d'accouplement (20).
